# EUROPÄISCHE PATENTSCHRIFT

(11) **EP 1 041 913 B1**
(45) Veröffentlichungstag und Bekanntmachung des Hinweises auf die Patenterteilung: **05.01.2005**
(21) Anmeldenummer: 99947273.1
(22) Anmeldetag: 02.09.1999
(51) Int. Cl.: A47K 3/16

(54) **WANNENTRÄGER MIT WANNENTRÄGERSOCKEL UND AUFGENOMMENER WANNENFORM**
TUB SUPPORT COMPRISING A TUB SUPPORT BASE, AND A TUB ACCOMMODATED THEREIN
SUPPORT DE BAIGNOIRE MUNI D'UN SOCLE ET COQUE DE BAC SANITAIRE MONTEE DEDANS

(30) Priorität: 04.09.1998 DE 19840419
(43) Veröffentlichungstag der Anmeldung: 11.10.2000
(73) Patentinhaber: Illbruck Sanitärtechnik GmbH, 34537 Bad Wildungen (DE)
(72) Erfinder: MICINO, Antonio, D-34549 Edertal (DE); SCHMITZ, Bernd, D-51427 Bergisch-Gladbach (DE); PFENNIG, Claus, D-34311 Naumburg (DE)
(74) Vertreter: Müller, Enno, Dipl.-Ing.
(86) Internationale Anmeldenummer: PCT/EP1999/006445
(87) Internationale Veröffentlichungsnummer: WO 2000/013564

(56) Entgegenhaltungen:
- DE-U- 9 414 341

## Beschreibung

Die Erfindung bezieht sich auf eine in einem Wannenträger aufgenommene Wannenform, bspw. Badewanne oder Duschwanne, wobei der Wannenträger einen Wannenträgersockel und ein Wannenträger-Ergänzungsstück aufweist, wobei weiter das Wannenträger-Ergänzungsstück mit der Wannenform fest verbunden ist oder die Wannenform lose in das Wannenträger-Ergänzungsstück eingesetzt ist, und der Wannenträgersockel oberseitig zur Aufnahme von Rohrleitungen, wie bspw. Ablaufrohren, Rinnen aufweist.

Eine Wannenform mit Wannenträger und Wannenträgersockel dieser Art ist durch die DE 198 47 910 bekannt. Die die Installation entscheidend erleichternde Mehrteiligkeit des zusammenfügbaren Wannenträgers setzt einen mehr plattenförmigen Wannenträgersockel ein, der aus Gründen der Materialersparnis eine kluftenreiche Struktur, meist in Rippenart, aufweist. Wegen der gegebenen Verhältnisse der Schnittstelle zwischen Ab- und Überlaufsystem einerseits und den Mitteln des Geruchsverschlusses, einem Siphon also, andererseits, welche Teile in Blind-Steckmontage andockbar sind, bleibt praktisch nur eine verhältnismäßig geringe Plattendicke realisierbar, um eine solche Wanne nicht unnötig hoch zu legen. Die Dicke des Wannenträgersockels liegt bei ca. 10 cm. Die Verbindung zwischen Wannenträgersockel und dem ihn überlagernden Wannenträger geschieht über vertikal ausgerichtete Zapfen, die in passende Ausnehmungen des gegenüberliegenden Bauteils eingreifen. Die Zapfen können in reibschlüssiger Verbindung mit den Ausnehmungen stehen. Statt kreiszylindrischer oder prismatischer Zapfen sind auch leistenartige Fügemittel vorgeschlagen, die in entsprechend nutartige Ausnehmungen eingreifen. Diese Mittel sind aber sämtlich peripher beabstandet ausgebildet.

Aus der DE 9414 341 U1 ist es bekannt, einen Wannenträger schichtweise auszubilden und die Zusammenpassung der einzelnen Schichten mit einer Nut-/Federausbildung zu realisieren.

Aufgabe der Erfindung ist es, unter Beibehaltung des Vorteils der Materialersparnis, bei ausreichend selbsttragender, Last aufnehmender Festigkeit des Wannenträgersockels auch eine vorteilhafte Montage zu ermöglichen.

Diese Aufgabe ist beim Gegenstand des Anspruches 1 gelöst, wobei darauf abgestellt ist, dass an dem Wannenträger-Ergänzungsstück oder dem Wannenträgersockel ein Übergreifrand ausgebildet ist, der den Wannenträgersockel oder das Wannenträger-Ergänzungsstück in einem Rand-Stufenabschnitt übergreift und dass eine Stirnfläche des Übergreifrandes mit Abstand zu einer zugeordneten Stufenfläche angeordnet ist derart, dass die Auflage zwischen Wannenträger-Ergänzungsstück und Wannenträgersockel nur innenseitig der Stirnfläche gegeben ist. Das ergibt eine erhebliche Vergrößerung der Fügeflächen zwischen Wannenträger-Ergänzungsstück und Wannenträgersockel. Diese Steckverbindung kann so weit gehen, dass praktisch jeweils das ganze Bauteil eine Steckvertiefung bzw. einen Steckvorsprung bildet. Jede Gefahr des Verwindens des praktisch plattenförmigen Wannenträgersockels ist unterbunden. Es liegt eine gegenseitige Versteifungswirkung vor. Die Traglast ist so vom den Übergreifrand bildenden Abschnitt ferngehalten.

Im Gegenzug können von der Aufstellfäche her wirkende Unebenheiten nicht in eine partielle Hochdrückkomponente umgesetzt werden. Der spaltarrige Freiraum zwischen Stirnfläche und Stufenfläche läßt solche Bewegungen ins Leere gehen. Die baulichen Verhältnisse sind dabei so, daß die Breite der Stirnfläche etwa dem halben Maß der Höhe des Wannenträgersockels entspricht. Eine solche Fläche wurde als ausreichend befunden. Weiter ist so vorgegangen, daß der Wannenträger auf einer weiteren, innenseitig zu der Stirnfläche befindlichen Stufenfläche, einer Aufsetzstufenfläche, aufliegt. Der lastaufnehmende Bereich ist so auch diesbezüglich aus der Peripherie nach einwärts verlegt. Nach den geschilderten Verhältnissen liegt der entsprechende Versprung bei ca. 5 cm. Um den Steckverbund zu begünstigen, ist die weitere Ausgestaltung so getroffen, daß im Übergang von der Aufsetzstufenfläche zur der Stirnfläche des Übergreifrandes zugeordneten Stufenfläche eine Fase, Schräge oder ein Radius ausgebildet ist. Ein weiteres Merkmal der Erfindung besteht darin, daß die Aufsetzstufenfläche durch Ausnehmungen in Horizontalrichtung profiliert ist. Solche Ausnehmungen erbringen eine zahnartige Struktur und somit Materialersparnis. Die Zähne wirken dabei wie ein Strebwerk. Die erstrebte verwindungssteife Ausbildung des plattenförmigen Wannenträgersockels ergibt sich sodann dadurch, daß die als meist tiefe Gräben ausgebildeten Rinnen durch ausbrechbare Querwände verbaut sind. Die Querwände stellen gleichsam Brückenstücke. Sie stabilisieren besonders wirkungsvoll, wenn sie, wie weiter vorgeschlagen, als Querwand im oberen Eingangsbereich der Rinnen ausgebildet sind. Der Rinnengrund erbringt von Hause aus den Verbund des Hartschaumstoffkörpers im Basisbereich. Wird weiter so vorgegangen, daß eine Querwand in Vertikalrichtung einer Öffnung im Wannenträgersockel zugeordnet ist, so kommt nicht mehr Material zum Einsatz als bei nicht stabilisierten Rinnen. Das Material wird einfach in der Ebene vertikal versetzt. Eine besonders gebrauchsvorteilhafte Lösung liegt vor, wenn die Öffnung auf eine Steckzuordnung der in Grundstellung die Rinne frei querenden Querwand hin bemessen ist. Unter Brechen der Anschlußstellen der Querwände lassen diese sich nach unten verlagern. Auf diese Weise wird die Gefälleausrichtung für das Ablaufrohr bequem erreicht. Es genügen zwei oder drei solcher Querwände. Die Öffnung ist im Boden der Rinne ausgebildet. Schließlich bringt die Erfindung noch in Vorschlag, daß der Übergreifrand nur an einer Ecke des Wannenträgers ausgebildet ist. Der Entsorgungsanschluß braucht hierdurch nicht durch eine Doppelwandung hindurchgeführt zu werden. Es entstehen nämlich bloß ecknahe Winkelfüße; die halten das entsprechend gegenkonturierte Element ebenfalls verschiebefest und somit sicher im Steckverbund.

Der Gegenstand der Erfindung ist nachstehend anhand zeichnerisch veranschaulichter Ausführungsbeispiele näher erläutert. Es zeigt:
- Fig. 1: einen Wannenträger, umfassend ein Wannenträger-Ergänzungsstück, einen Wannenträgersockel und mit einer im Wannenträger aufgenommenen Wannenform, bspw. durch Anformen zugeordnet, in Seitenansicht, das erste Ausführungsbeispiel verkörpernd,
- Fig. 2: den Wannenträgersockel in Einzeldarstellung, und zwar ebenfalls in Seitenansicht,
- Fig. 3: die Draufsicht auf den Wannenträgersockel,
- Fig. 4: die Seitenansicht von links,
- Fig. 5: den Schnitt gemäß Linie V-V in Fig. 3, mit den Querwänden in Grundstellung,
- Fig. 6: einen gleichen Schnitt, jedoch mit einer ausgebrochenen Querwand, in einer darunterliegenden Öffnung steckend,
- Fig. 7: eine Herausvergrößerung VII-VII der Fig. 6,
- Fig. 8: einen Querschnitt durch einen Wannenträger, gemäß dem das Wannenträger-Ergänzungsstück als nicht von vorneherein mit der Wannenform verbundenes Bauteil auftritt, so das zweite Ausführungsbeispiel darstellend,
- Fig. 9: eine Unteransicht des Wannenträgersockels,
- Fig. 10: eine Stirnansicht des Wannenträgersockels,
- Fig. 11: eine weitere Stirnansicht des Wannenträgersokkels,
- Fig. 12: den Wannenträgersockel in perspektivischer Darstellung, und zwar auf die Unterseite gesehen,
- Fig. 13: ein auf das Gesicht gelegtes Wannenträger-Ergänzungsstück in der Ausprägung gemäß Fig. 8,
- Fig. 14: eine Herausvergrößerung XIV-XIV der Fig. 8, eine Fase im dortigen Stufenfalz zeigend,
- Fig. 15: eine gleiche Darstellung, jedoch eine größere Schräge im Bereich des Stufenfalz' wiedergebend,
- Fig. 16: eine gleiche Darstellung, wobei der Stufenfalz einen Radius aufweist,
- Fig. 17: die Draufsicht auf einen Wannenträgersockel, das dritte Ausführungsbeispiel darstellend,
- Fig. 18: eine Seitenansicht von links,
- Fig. 19: den Wannenträgersockel gemäß drittem Ausführungsbeispiel in perspektivischer Darstellung, wiederum auf die Unterseite gesehen,
- Fig. 20: das auf das Gesicht gelegte zugehörige Wannenträger-Ergänzungsstück, gleichfalls in schaubildlicher Wiedergabe.

Die in der Zeichnung dargestellte Badewanne 1 (es kann sich auch um eine Duschwanne handeln) umfaßt einen Wannenträger 2. Darin ist eine Wannenform 3 aufgenommen.

Die Wannenform 3 ist gemäß erstem Ausführungsbeispiel mit dem Wannenträger 2 fest verbunden. Das kann durch Umschäumen geschehen.

Bestandteil des Wannenträgers 2 ist ein Wannenträgersokkel 4. Letzterer wird einer Stellfläche 5 einer Baulichkeit zugeordnet. In Bezug auf den untergesetzten Wannenträgersockel 4 fungiert der mit der Wannenform 3 verbundene Part als Wannenträger-Ergänzungsstück 6.

Gemäß zweitem und drittem Ausführungsbeispiel (vergl. z. B. Fig. 12ff und 17ff) ist der genannte Part ein kastenartiges Gebilde mit einer der Wannenform 3 im wesentlichen angepaßten Aufnahmehöhlung 7.

In allen Ausführungsbeispielen wird ein oberer Auflagerand 8 des Wannenträgers 2, respektive Wannenträger-Ergänzungsstück 6, von einem nach auswärts abkragenden Rand 9 der Wannenform 3 übergriffen. Der sich auf dem Auflagerand 8 abstützende Rand 9 ist endseitig in Richtung der Stellfläche 5 der Badewanne 1 abgewinkelt.
Die umlaufende Wannenträgerwand trägt das Bezugszeichen 10. Letztere steht in integralem Verbund mit einem Wannenträgerboden 11. Zu diesem hin nimmt sie an Wandungsstärke zu.

Die Wannenform 3 besteht aus Acryl oder Stahl. Sie ist außer in der geschilderten randabgestützten Festlegung auch noch durch ihren Boden 12 am Wannenträgersockel 4 abgestützt, und zwar über den Wannenträgerboden 11 gehend am Wannenträgersockel 4.

Der Wannenträger 2 besteht aus Hartschaumstoff. Gleiches gilt für den Wannenträgersockel 4. Bevorzugt wird ein Partikelschaumstoff, bspw. ein EPP oder ein EPS, verwendet.

Sei es im Falle des Umschäumens der Wannenform 3 oder der Ineinanderschachtelung der Teile 2 und 3, in jedem Falle wird im Bereich des Wannenträgerbodens 11 eine Ausnehmung 13 berücksichtigt. In deren Bereich befindet sich der Ablauf 14 einer Ab- und Überlaufgarnitur 15. Der zugehörige, randnah der Badewanne 1 gelegene Überlauf trägt das Bezugszeichen 16.

Der Ablauf 14 geht in einen gegen die Stellfläche 5 gerichteten, vom Boden 12 der Wannenform 3 abragenden, vertikalen Anschlußstutzen 17 über. Dem liegt ein Siphon 18 gegenüber. Der befindet sich in einem Träger 19 des Wanneriträgersockels 4 gehalten. Der Träger 19 ist vor seiner endgültigen Fixierung exakt einstellbar, so daß unter kongruentem Zusammenfügen von Wannenträgersockel 4 und Wannenform 3 bzw. Wannenträger 2 eine Steckverbindung zwischen einem topfförmigen Teil 20 des Siphons 18 und dem Anschlußstutzen 17 stattfindet. Es liegt eine Blindmontage vor. Die ist dicht. Zum Einsatz kommt eine getrichterte Lochmembran. Die weiteren diesbezüglichen Mittel sind Gegenstand der erwähnten DE 198 47 910 A1. Der Offenbarungsinhalt dieser Anmeldung wird hier vollinhaltlich mit einbezogen, auch zu dem Zweck, Merkmale dieser Unterlagen in die Ansprüche vorliegender Anmeldung mit aufzunehmen. Der entsprechende Fügetrichter des Siphons kann dem Träger 19 fest zugeordnet sein. Die Steckfindung könnte dabei übe eine belassene Beweglichkeit der Wannenform erreicht werden. Eine nämlich nur eingesetzte Wannenform behält gegenüber dem Wannenträger in waagerechter Ebene ein gewisses Spiel, meist einige Zentimeter. So kann hier über den Anschlußstutzen 17 als Steckvorsprung die verspannungskorrekte Ausrichtung beider Teile hervorragend erreicht werden. Ist das topfförmige Teil 20 des Siphons dagegen schon am Träger 19 festgesetzt, kann über eine teleskopartige Ausbildung des Siphons ein sich selbst korrigierender Anschluß erreicht werden, indem die ineinandersteckenden, gegeneinander abgedichteten Rohrabschnitte sich mehr zusammenfügen oder mehr längen. Auch auf diese Weise spielt sich die exakte Andockposition in Blindmontage ein. Zu etwa notwendigen Quer-Ausgleichsbewegungen des topfförmigen Teils 20 weist ein entsprechend zum Einsatz kommender Träger 19 auch in Querrichtung ein ausreichendes Muldenspiel auf. Er ist überdies selbst durch Spiel in Querrichtung bei Zuordnung in Maßen versetzbar, anfangs sogar repositionierbar, bis der Kleber oder dergleichen hart geworden ist.

Vom Siphon 18 geht über Zwischenstücke ein Ablaufrohr 21 aus, welches zu einer nicht näher dargestellten Entsorgungsleitung der Baulichkeit führt.

Der Träger 19 ist justierbar in einer Längsführung 22 des Wannenträgersockels 4 angeordnet. Er (19) weist dazu führungsrandübergreifende Flügel 23 auf, die in der korrekten Lage mit der Randzone der Längsführung 22 klebeverbunden werden. Letztere ist gebildet von einer Teilausnehmung 13' des wannenträgersockels 4, und zwar unterhalb der Ausnehmung 13 des Wannenträger-Ergänzungsstücks 6 gelegen.

Wannenträger 2 bzw. Wannenträger-Ergänzungsstück 6 und wannenträgersockel 4 lassen sich in einen Steckverbund bringen (und durch Klebung sichern, wenn keine reversible Zuordnung erstrebt ist).

Dazu ist an dem Wannenträger-Ergänzungsstück 6 oder dem Wannenträgersockel 4 ein Übergreifrand 24 ausgebildet. Der überfängt den Wannenträgersockel 4 oder das Wannenträger-Ergänzungsstück 6 in einem Rand-Stufenabschnitt 25. Dieser stellflächennahe gelegene Rand-Stufenabschnitt 25 tritt als S-Fuge in Erscheinung. Der S-Steg verläuft vertikal und die S-Schenkel erstrecken sich höhenversetzt horizontal und gegenläufig.

Beim dargestellten Gegenstand ist der Übergreifrand 24 am Wannenträger-Ergänzungsstück 6 ausgebildet. Er erstreckt sich gemäß erstem und zweitem Ausführungsbeispiel als durchgehend umlaufende Schürze, wobei die äußeren, vertikalen Wandflächen der wannenträgerwand 10 und des Wannenträgersockels 4 bündig verlaufen. Der Übergreifrand 24 liegt satt im Rand-Stufenabschnitt 25 ein, beläßt jedoch vor seiner nach unten gerichteten Stirnfläche 26 einen deutlichen Spalt 27 (vergl. z. B. Fig. 14) zur korrespondierenden Stufenfläche 28 des wannenträgersockels 4. Der Abstand beträgt ca. 1-3 mm, kann aber auch größer gewählt sein. Die Stufenfläche 28 befindet sich an einem leistenförmigen Randkragen 29, welcher so dünn gehalten ist, daß er auf etwaige Unebenheiten der Stellfläche 5 anspricht. Exponierte Partien verengen den Spalt 27. Das hat einerseits den Vorteil eines Ausgleichs und andererseits den, daß entsprechend verursachte Drücke nicht in den relativ schmalen Übergreifrand 24 wandern. Außerdem kann man auf diese Weise auch mit einem Blick feststellen, ob durch Schließen des Spaltes 27 solche Unebenheiten noch toleriert werden können oder ob sie abzutragen sind, um so das Ausrichten des Wannenträgers 2 zu vereinfachen.

Insoweit kommt es auch etwas randabgewandt erst zur Lastaufnahme am Wannenträgersockel 4, indem die Auflage zwischen Wannenträger-Ergänzungsstück 6 und Wannenträgersockel 4 nur innenseitig der Stirnfläche 26 gelegen gegeben ist.

Die in der Horizontalen gemessene Breite der Stirnfläche 26 entspricht etwa dem halben Maß der Höhe des Wannenträgersockels 4. Besagte Lastaufnahme geschieht auf einer weiteren Stufenfläche, bildend eine Aufsetzstufenfläche 30 des Wannenträgersockels 4. Der Unterbau dieser Stufenfläche weist eine deutlich größere Materialanhäufung auf als der seitlich ansetzende Randkragen 29. Sie bildet gleichsam einen vertikal stehenden Rahmenschenkel 31. Er steht als geschlossener Steckvorsprung zur Verfügung.

Um die Steckzuordnung zu erleichtern, ist im Übergang von der Aufsetzstufenfläche 30 zur der Stirnfläche 26 des Übergreifrandes 24 zugeordneten Stufenfläche 28 eine Fase 32 ausgebildet. Der korrespondierende Eckbereich folgt dieser Kontur, so daß auch Kerbwirkung zwischen dem Übergreifrand 24 und der Wannenträgerswand 10 vermieden ist (vergl. Fig. 14).

Fig. 15 zeigt eine diesbezügliche Variante, wobei an die Stelle der relativ kleinen Fase 32 eine prägnantere Schräge 33 tritt. Die kappt die Ecke deutlicher. Auch hier ist die Gegenkontur entsprechend gestaltet. Die Schräge 33 geht nahezu über die halbe Höhe des Rahmenschenkels 31.

Die Ausprägung gemäß Fig. 16 setzt auf einen Radius 34. Dessen Verlauf führt zu einer konvexen Krümmung des Eckbereichs wiederum mit angepaßter Gegenkontur.

Wie bspw. aus Fig. 3 hervorgeht, ist die Aufsetzstufenfläche 30 nicht als durchgehend gleich breiter Flächenabschnitt realisiert. Er weist vielmehr eine Art nach außen gerichteter Zahnung auf. Erreicht ist diese durch periphere, seitlich offene Ausnehmungen 35. Die schaffen eine in Horizontalrichtung weisende Profilierung. Es entsteht eine Art Strebwerk bzw. Pfeiler durch die stehenbleibenden, vertikalen Zähne 36. Der Boden der Ausnehmungen 35 endet mit deutlich stufenbildendem Abstand vor der Stufenfläche 28.

Innenseitig der so gestalteten Aufsetzstufenfläche 30 verlaufen im wannenträgersockel 4 randnah gelegen Rinnen 37. Die sind zur Wannenform 3 hin offen und nehmen das mit dem Siphon 18 verbundene Ablaufrohr 21 auf.

Bei Verlegen des Ablaufrohres 21 ist auf ausreichendes Gefälle zu achten. Hierzu dienen höhenabtragbare Distanzstücke, und zwar in Form ausbrechbarer Querwände 38. Diese, in Reihe angeordneten Querwände 38, es genügen praktisch drei oder vier, also weniger als dargestellt, befinden sich im Eingangsbereich der Rinne 37, so erkennbar beabstandet zum Boden 39 der Rinne 37. Der dem Wannenträger-Ergänzungsstück 6 zugewandte Eingangsbereich befindet sich oben. Die Oberseite der Querwände 38 sind leicht gegenüber der insgesamt ebenflächigen Oberseite 40 des Wannenträgersockels 4, fluchtend mit der Aufsetzstufenfläche 30, zurückversetzt.
Der verbleibende geringe Spalt ist mit 41 bezeichnet (vergl. Fig. 14).

Die vertikale Höhe der Querwände 38 nimmt etwas weniger als die halbe Dicke des Wannenträgersockels 4 ein. Die Dicke des Bodens 39 beträgt etwa ein Fünftel der besagten Dicke.

Beide Stirnenden der die Rinne 37 querenden, brückenartigen Streben in Form der Querwände 38 wurzeln höhengleich in den vertikalen Rinnenflanken 42. Die Ausbrechbarkeit der Querwände 38 ist über eine dortige Sollbruchanbindung 43 erreicht.

Jede Querwand 38 ist in vertikalrichtung einer Öffnung 44 im Wannenträgersockel 4 zugeordnet. Die ist räumlich auf den Boden 39 beschränkt und maßlich so ausgeführt, daß die ausbrechbare, in Richtung der Öffnung 44 verlagerbare Querwand 38 in die Öffnung paßt und dort reibschlüssig bzw. leicht klemmend gehalten ist. Auf diese weise ist die Ausrichtung der abgesenkten Querwand 38 beibehalten und ihre verkippfreie Fesselung in der Öffnung 44 gesichert. Die also auf eine Steckzuordnung der Querwand 38 hin bemessene Öffnung 44 nimmt in Fig. 6, linksseitig, die erwähnte Steckzuordnung ein.

In dieser Stellung bildet die Querwand 38 das Auflager bzw. Distanzstück für das eingelegte Ablaufrohr 21. Die einzelne beabstandete Stege bildenden Querwände 38 werden zwecks Gefälleausrichtung zum Abflußende hin zunehmend weiter ausgebrochen.

Die Querwände 38 werden bspw. erst verlagert, wenn der wannenträgersockel 4 der Stellfläche 5 zugeordnet ist, gegebenenfalls auf dieser auch schon mittels Ortschaum oder dergleichen fixiert ist. Bis zu diesem Zeitpunkt bildeten die Querwände 38 ein Mittel der Flächenversteifung des Wannenträgersockels 4. Die Querwände 38 erbrachten bis dahin eine der Oberseite 40 näherliegende Versteifungsebene E'-E'. Trotz der tiefen Täler, gebildet durch die relativ breiten Rinnen 37, die überdies auch noch Anschluß nehmen an die bspw. endseitige Ausnehmung 13' oder deren eingesenktes Umfeld, besteht über die Zeit des Handelns eine hochgradige Verwindungssteifigkeit des Hartschaumkörpers. Der Boden 44 im Verein mit dem Randkragen 29 spannt eine zweite Ebene E''-E'' auf. Diese, parallel zur ersteren, liegt der Unterseite 45 des Wannenträgersockels 4 näher.

Wie bspw. Fig. 6 entnehmbar, ist eine mittlere, plateauartige Abstützzone 46 des Wannenträgersockels 4 auch zur Unterseite hin noch materialsparend ausgeräumt, bspw. durch eine Gitterstruktur 47, deren Höhlungen 48 zur Stellfläche 5 hin offen sind. Sie nehmen z. B. überschüssigen Ortschaum auf.

Die Unterseite 45 des Wannenträgersockels 4 weist sodann ein Rinnensystem 49 auf. Dieses wird mit einem Ortschaumstrang verfüllt und hat dazu randnah längsverlaufend breitere Gräben 50 und der mittleren Abstützzone 46 genähert schmalere Gräben 51. Die sind im der Ausnehmung 13 abgewandten Ende über einen Quergraben 52 miteinander verbunden. Am Rande der Ausnehmung 13 besteht eine Querverbindung 53 zwischen den Gräben 51 und der Unterseite der die Längsführungen 22 bildenden Abschnitte der Ausnehmung 13'. Auch deren Restbodenfläche ist in die unterseitige Gitterstruktur 47 mit einbezogen und ebenso mit 47 bezeichnet.

Der Gegenstand gemäß drittem Ausführungsbeispiel entspricht prinzipiell dem gemäß zweitem Ausführungsbeispiel. Die Bezugssymbole sind entsprechend angewandt, zum Teil ohne textliche Wiederholungen.

Der bauliche Unterschied besteht darin, daß der Übergreifrand 24 nur am Eckbereich des Wannenträgers 2 bzw. des Wannenträger-Ergänzungsstücks 6 ausgebildet ist. Auch hierüber läßt sich eine einwandfreie Steckzuordnung erreichen. Der Rand-Stufenabschnitt 25 ist ebenfalls auf den Eckbereich begrenzt. Die Stirnfläche 26 ist gegenüber der Stufenfläche 28 spaltbildend beabstandet.

Die über Eck an eine Art Winkel-Steckfuß anschließenden Randabschnitte des Wannenträgersockels 4 sind nach auswärts gezogen und schließen außenseitig mit der Außenwand des Randkragens 29 vertikal fluchtend ab.

Um dennoch auch hier bezüglich der Rahmenschenkel 31 eine materialsparende Struktur zu erzielen, ist der Aufsetzstufenfläche 30 ein intermittierendes Grabensystem zugeordnet. Es sind taschenartige Ausnehmungen 35 gebildet, denen der Fig. 3 vergleichbar, jedoch nicht nach auswärts gehend offen, sondern nach dort geschlossen gehalten. Die Öffnungen der Ausnehmungen 35 sind gegen das aufsetzende Element, das Wannenträger-Ergänzungsstück 6 also, gerichtet.

Es würde auch genügen, nur zwei in der Diagonalen liegende Eckbereiche mit dem winkelförmigen Übergreifrand 24 zu versehen.

Zusammenfassend ist eine trotz sparsamen Materialeinsatzes stabile, verwindungssteife Montageplatte in Form des Wannenträgersockels 4 erreicht. Die entsprechend verwindungssteife Konstruktion entsteht durch nahezu komplette Verrippung des randgestuften Wannenträgersokkels 4, auch im Bereich der Rinnen 37. Die entsprechend ausbrechbaren Querwände 38 erfüllen so eine Doppelfunktion, indem sie im Montagestadium als anpaßbare Stützen für das Ablaufrohr 21 fungieren. Beim Ausbrechen wird der relativ schlanke Rahmenschenkel 31 auch nicht sonderlich mechanisch beansprucht; die Querwand 38 fluchtet nämlich mit dem stützpfeilerartig wirkenden Zahn 36, der so von außen her den Rahmenschenkel 31 abstützt und das Ganze versteift. Beim dritten Ausführungsbeispiel ist das ebenso; dort ist es die Scheidewand zwischen den Ausnehmungen, die den Gegenhalt bietet.

## Patentansprüche

1. In einem Wannenträger (2) aufgenommene Wannenform (3) bspw. Badewanne (1) oder Duschwanne, wobei der Wannenträger (2) einen Wannensockel (4) und ein Wannenträger-Ergänzungsstück (6) aufweist, wobei weiter das Wannenträger-Ergänzungsstück (6) mit der Wannenform (3) fest verbunden ist oder die Wannenform (3) lose in das Wannenträger-Ergänzungsstück (6) eingesetzt ist, und der Wannenträgersockel (4) oberseitig zur Aufnahme von Rohrleitungen, wie bspw. Ablaufrohren (21), Rinnen (37) aufweist, **dadurch gekennzeichnet, dass** an dem Wannenträger-Ergänzungsstück (6) oder dem Wannenträgersockel (4) ein Übergreifrand (24) ausgebildet ist, der den Wannenträgersockel (4) oder das Wannenträger-Ergänzungsstück (6) in einem Rand-Stufenabschnitt (25) übergreift und dass eine Stirnfläche (26) des Übergreifrandes (24) mit Abstand zu einer zugeordneten Stufenfläche (28) angeordnet ist derart, dass die Auflage zwischen Wannenträger-Ergänzungsstück (6) und Wannenträgersockel (4) nur innenseitig der Stirnfläche (26) gegeben ist.

2. Wannenträger nach Anspruch 1, **dadurch gekennzeichnet, dass** die Breitseite der Stirnfläche (26) etwa dem halben Maß der Höhe des Wannenträgersockels (4) entspricht.

3. Wannenträger nach einem der vorhergehenden Ansprüche, **dadurch gekennzeichnet, dass** der Wannenträger (2) auf einer weiteren, innenseitig zu der Stirnfläche (26) befindlichen Stufenfläche, einer Aufsetzstufenfläche (30), aufliegt.

4. Wannenträger nach Anspruch 3, **dadurch gekennzeichnet, dass** im Übergang von der Aufsetzstufenfläche (30) zur der Stirnfläche (26) des Übergreifrandes (24) zugeordneten Stufenfläche (28) eine Fase (32), Schräge (33) oder ein Radius (34) ausgebildet ist.

5. Wannenträger nach einem der Ansprüche 3 oder 4, **dadurch gekennzeichnet, dass** die Aufsetzstufenfläche (3) durch Ausnehmungen (35) in Horizontalrichtung profiliert ist.

6. Wannenträger nach einem der vorhergehenden Ansprüche, **dadurch gekennzeichnet, dass** die Rinnen (37) durch ausbrechbare Querwände (38) verbaut sind.

7. Wannenträger nach Anspruch 6, **dadurch gekennzeichnet, dass** die Querwände (38) im Eingangsbereich der Rinne (37) ausgebildet sind.

8. Wannenträger nach einem der Ansprüche 6 oder 7, **dadurch gekennzeichnet, dass** eine Querwand (38) in Vertikalrichtung einer Öffnung (44) im Wannenträgersockel (4) zugeordnet ist.

9. Wannenträger nach Anspruch 8, **dadurch gekennzeichnet, dass** die Öffnung (44) auf eine Steckzuordnung der in Grundstellung die Rinne (37) frei querenden Querwand (38) hin bemessen ist.

10. Wannenträger nach einem der Ansprüche 8 oder 9, **dadurch gekennzeichnet, dass** die Öffnung (44) im Boden (39) der Rinne (37) ausgebildet ist.

11. Wannenträger nach einem der vorhergehenden Ansprüche, **dadurch gekennzeichnet, dass** der Übergreifrand (24) nur an einer Ecke des Wannenträgers (2) bzw. des Wannenträger-Ergänzungsstücks (6) ausgebildet ist.

## Claims

1. Moulded tub (3), for example a bath tub (1) or shower tray, accommodated in a tub support (2), the tub support (2) having a tub base (4) and a tub support supplementary piece (6), wherein the tub support supplementary piece (6) is further firmly connected to the moulded tub (3) or the moulded tub (3) is inserted loose into the tub support supplementary piece (6), and the tub support base (4) having grooves (37) on top for accommodating conduits, such as drainage pipes (21), for example, **characterised in that** constructed on the tub support supplementary piece (6) or the tub support base (4) is an overlapping edge (24) which overlaps the tub support base (4) or the tub support supplementary piece (6) in an edge stepped section (25) and **in that** a front face (26) of the overlapping edge (24) is arranged at a distance from an allocated stepped face (28) in such a way that the rest between the tub support supplementary piece (6) and the tub support base (4) is provided only on the inside of the front face (26).

2. Tub support according to claim 1, **characterised in that** the broad side of the front face (26) corresponds to approximately half the measurement of the height of the tub support base (4).

3. Tub support according to one of the preceding claims, **characterised in that** the tub support (2) rests on a further stepped face, a mounting face (30), located on the inside of the front face (26).

4. Tub support according to claim 3, **characterised in that** a bevel (32), diagonal (33) or radius (34) is constructed in the transition from the mounting stepped face (30) to the stepped face (28) allocated to the front face (26) of the overlapping edge (24).

5. Tub support according to one of claims 3 or 4,
**characterised in that** the mounting stepped face (3) is profiled in the horizontal direction by recesses (35).

6. Tub support according to one of the preceding claims, **characterised in that** the grooves (37) are obstructed by transverse walls (38) which can be broken off.

7. Tub support according to claim 6, **characterised in that** transverse walls (38) are constructed in the entrance area of the groove (37).

8. Tub support according to one of claims 6 or 7, **characterised in that** one transverse wall (38) is allocated in the vertical direction to an orifice (44) in the tub support base (4).

9. Tub support according to claim 8, **characterised in that** the orifice (44) is dimensioned to create a plug-in allocation of the transverse wall (38) freely crossing the groove (37) in the basic position.

10. Tub support according to one of claims 8 or 9, **characterised in that** the orifice (44) is constructed in the bottom (39) of the groove (37).

11. Tub support according to one of the preceding claims, **characterised in that** the overlapping edge (24) is constructed at only one corner of the tub support (2) or the tub support supplementary piece (6).

## Revendications

1. Une coque de bac (3), par exemple une baignoire (1) ou un réceptacle de douche supportée dans un support de baignoire (2), le support de baignoire (2) présentant un socle de baignoire (4) et une pièce de complément de support de baignoire (6), dans laquelle, en outre, la pièce de complément de support de baignoire (6) est reliée rigidement à la coque de baignoire (3), ou la coque de baignoire (3) est insérée de façon lâche dans la pièce de complément de support de baignoire (6), et le socle de support de baignoire (4) présentant en face supérieure des goulottes (37) pour supporter des tuyauteries, tels que par exemple des tubes d'évacuation (21), **caractérisé en ce que** sur la pièce de complément de coque de baignoire (6) ou le socle de support de baignoire (4), est réalisé un bord d'entourage (24), qui entoure le socle de support de baignoire (4) ou la pièce de complément de support de baignoire (6) en un tronçon étagé de bordure (25), et **en ce qu'**une face frontale (26) du bord d'entourage (24) est disposée à distance d'une face en gradin (28) associée, de manière que la pose entre la pièce de complément de support de baignoire (6) et le socle de support de baignoire (4) ne se fasse que du côté intérieur de la face frontale (26).

2. Support de baignoire selon la revendication 1, **caractérisé en ce que** la face large de la face frontale (26) correspond à peu près à la moitié de la hauteur du socle de support de baignoire (4).

3. Support de baignoire selon l'une des revendications précédentes, **caractérisé en ce que** le support de baignoire (2) repose sur une face en gradin supplémentaire, se trouvant du côté intérieur de la face frontale (26), d'une face de pose en gradin (30).

4. Support de baignoire selon la revendication 3, **caractérisé en ce que**, à la transition de la face de pose en gradin (30) à la face en gradin (28) associée à la face frontale (26) du bord d'entourage, est réalisé un chanfrein (32), une pente (33) ou un rayon (34).

5. Support de baignoire selon l'une des revendications 3 ou 4, **caractérisé en ce que** la face de pose en gradin (3) est profilée grâce à des évidements (35) ménagés en direction horizontale.

6. Support de baignoire selon l'une des revendications précédentes, **caractérisé en ce que** les goulottes(37) sont constituées par des parois transversales (38) fracturables.

7. Support de baignoire selon la revendication 6, **caractérisé en ce que** des parois transversales (38) sont réalisées dans la zone d'entrée de la goulotte (37).

8. Support de baignoire selon l'une des revendications 6 ou 7, **caractérisé en ce qu'**une paroi transversale (38) est associée, en direction verticale, à une ouverture (44) ménagée dans le socle de support de baignoire (4).

9. Support de baignoire selon la revendication 8, **caractérisé en ce que** l'ouverture (44) est dimensionnée pour une association avec emboîtement de la paroi transversale (38), traversant librement la goulotte (37) lorsqu'on est en position de base.

10. Support de baignoire selon l'une des revendications 8 ou 9, **caractérisé en ce que** l'ouverture (44) est réalisée dans le fond (39) de la goulotte (37).

11. Support de baignoire selon l'une des revendications précédentes, **caractérisé en ce que** le bord d'entourage (24) n'est réalisé que sur un angle du support de baignoire (2) ou de la pièce de complément de support de baignoire (6).
